# EUROPÄISCHE PATENTSCHRIFT

(11) **EP 1 899 092 B1**
(45) Veröffentlichungstag und Bekanntmachung des Hinweises auf die Patenterteilung: **24.04.2013**
(21) Anmeldenummer: 06828793.7
(22) Anmeldetag: 07.07.2006
(51) Int. Cl.: B22D 11/06

(54) **VORRICHTUNG ZUR KONTINUIERLICHEN OBERFLÄCHENREINIGUNG VON DREHBEWEGLICHEN GIESSROLLEN EINER BANDGIESSMASCHINE**
APPARATUS FOR THE CONTINUOUS SURFACE CLEANING OF ROTATIONALLY MOVABLE CASTING ROLLS OF A STRIP-CASTING MACHINE
DISPOSITIF DE NETTOYAGE EN SURFACE EN CONTINU DE ROULEAUX DE COULEE MOBILES EN ROTATION D'UNE MACHINE DE COULEE EN BANDE

(30) Priorität: 07.07.2005 CH 11332005
(43) Veröffentlichungstag der Anmeldung: 19.03.2008
(73) Patentinhaber: Main Management Inspiration AG, 6052 Hergiswil (CH)
(72) Erfinder: MARTI, Heinrich, CH-8127 Forch (CH); BARBÉ, Jacques, F-42660 Tarantaise (FR); EICHENBERGER, Philip, CH-8702 Zollikon (CH)
(74) Vertreter: Luchs, Willi
(86) Internationale Anmeldenummer: PCT/EP2006/006724
(87) Internationale Veröffentlichungsnummer: WO 2007/031135

(56) Entgegenhaltungen:
- EP-A1- 0 927 595
- EP-A1- 1 281 458
- DE-A1- 3 505 449
- DE-A1- 3 528 891
- DE-A1- 3 600 591
- DE-C1- 19 617 387
- JP-A- 58 035 046
- JP-A- 63 207 453
- US-A- 5 651 413
- US-A- 6 125 915

## Beschreibung

Die Erfindung betrifft eine Vorrichtung zur kontinuierlichen Oberflächen-reinigung von drehbeweglichen Giessrollen einer Bandgiessmaschine gemäß Anspruch 1. Weitere Ausführungsformen sind in den Unteransprüchen angegeben.

Bei Giessanlagen, die eine oder zwei Giessrollen beinhalten, wird bekanntlich flüssiger Stahl in Kontakt mit der gekühlten Giessrollenoberfläche gebracht, um sich auf dieser zu verfestigen. Bevor die sich drehende Giessrolle wieder mit dem flüssigen Stahl in Kontakt kommt, muss sie kontinuierlich gereinigt werden, um eine Ansammlung von Metalloxyden, Schlacke oder anderen Verunreinigungen auf der Giessrollenoberfläche zu verhindern. Zur Oberflächenreinigung werden mechanische Reinigungsgeräte wie Kratzer, Bürsten oder Reinigungsbänder verwendet, wobei es schwierig ist, eine gleichmässige Reinigung über die Gesamtlänge der Giessrolle zu gewährleisten. Die ungleichmässige Reinigung wirkt sich negativ auf die Qualität des vergossenen Produktes aus. Um die Reinigung zu verbessern, ist es bekannt, mehrere Reinigungsgeräte nebeneinander über die Giessrollenlänge zu verteilen, wobei jedoch die Gefahr besteht, dass sich Fugestellen bilden, die die Oberflächenreinigung beeinträchtigen. Bei den Reinigungsgeräten handelt es sich um Gegenstände, welche Kratzspuren oder Abtragungen auf der Giessrollenoberfläche verursachen können. Diese neigen dazu, Oberflächendefekte auf dem vergossenen Band zu bilden. Im Eingiessbereich können durch die den Flüssigstahl entweichenden Gase und Spritzer beim Angiessen die Giessrollenoberflächen kontaminieren.

Aus der US- 5,651,413 ist es bekannt, die Giessrollenoberfläche mittels einer Partikel- bzw. Sandstrahlvorrichtung zu reinigen. Dazu werden eine oder mehrere, über die Giessrollenlänge verteilte Strahldüsen verwendet. Die Partikelanzahl sowie die Strahlgeschwindigkeit nimmt im Strahlkegel gegen aussen hin ab, so dass die Reinigung unregelmässig ist. Bei der Anordnung von mehreren Strahldüsen entstehen Berührungs- oder Überlappungsbereiche, die ebenfalls zu einer unregelmässigen Reinigung führen können. Die Partikel- bzw. Sandstrahlvorrichtung, die neben der Düse oder den Düsen einen Auffangbehälter für die Sandpartikel, eine Rückführung derselben, einen Sammelbehälter, eine Einspeisung sowie einen druckbe-aufschlagten, die Sandpartikel wieder zu der Düse zuführenden Verteiler umfasst, braucht Platz. Zudem entsteht zusätzlicher Staub durch das Zerbrechen der Partikel.

Der vorliegenden Erfindung liegt die Aufgabe zugrunde, eine Vorrichtung der eingangs genannten Art zu schaffen, die eine regelmässige Oberflächenreinigung über die gesamte Giessrollenlänge ermöglicht, und bei der die Gefahr von Beschädigung oder vom Abtragen der Giessrollenoberfläche weitgehend eliminiert wird.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Die erfindungsgemässe Vorrichtung, bei der am Umfang der jeweiligen Giessrolle eine Laserstrahleinheit oder mehrere nebeneinander angeordnete, über die Giessrollenlänge verteilte Laserstrahleinheiten angeordnet sind, mittels denen die Giessrollenoberfläche über die gesamte Giessrollenlänge mit einem oder mehreren Laserstrahlen beaufschlagbar ist, ermöglicht eine lückenlose und regelmässige Oberflächenreinigung von Giessrollen, da die Laserstrahlen sehr klare Grenzen aufweisen und derart aufeinander abgestimmt werden können, dass keine Füge- oder Überlappungsstellen entstehen. Auf der Giessrollenoberfläche entstehen keine Kratzspuren oder Abtragungen. Die Vorrichtung kann während des gesamten Giessbetriebs in den Wartungspositionen oder in einer externen Werkstatt eingesetzt werden. Sie ist kompakt und wartungsarm.

Die Erfindung wird nachfolgend anhand der Zeichnung näher erläutert. Es zeigen rein schematisch:
- Fig. 1: einen Teil einer Bandgiessmaschine 1 mit zwei Giessrollen, mit je einer erfindungsgemässen Vorrichtung zur Oberflächenreinigung der Giessrollen;
- Fig. 2: den Bandgiessmaschinenteil nach Fig. 1 in perspektivischer Darstellung

In Fig.1 und 2 wird ein Teil einer Bandgiessmaschine 1 mit zwei um horizontale Achsen drehbaren Giessrollen 2, 3 gezeigt, deren Drehrichtungen mit D₂ D₃ bezeichnet sind und von denen mindestens eine Giessrolle zur Veränderung des Giessspaltes beweglich einstellbar ist. Zur Erzeugung eines Metallbandes 4 wird zwischen die beiden Giessrollen 2, 3 und zwei im Stirnseitenbereich der Giessrollen 2, 3 angeordnete Seitenabdichtungen 5 (vgl. Fig. 2, die eine der beiden Seitenabdichtungen 5 zeigt) über eine Eingiessvorrichtung 6 aus einem Behälter 7 das flüssige Metall eingegossen und bildet ein Schmelzbad 8. Das erzeugte Metallband 4 wird durch einen Durchgangsspalt 9 zwischen den beiden, gekühlten Giessrollen 2, 3 in Pfeilrichtung A nach Fig. 1 weggeführt.

Oberhalb des Schmelzbades 8 ist eine Kammer 10 für ein Schutzgas, z.B. Argon, gebildet. Der diese Kammer 10 umschliessende, obere. Gehäuseteil 11 ist mit je einem mit der jeweiligen Giessrolle 2, 3 und den jeweiligen Seitenabdichtungen 5 zusammenwirkenden Dichtsystem 12, 13 ausgestattet, mittels welchem die Kammer 10 vom übrigen Gehäuseinnern der Bandgiessmaschine 1 getrennt ist.

Wie insbesondere aus Fig. 1 ersichtlich, ist den beiden Giessrollen 2, 3 je eine erfindungsgemässe Vorrichtung 20 zur Oberflächenreinigung zugeordnet, mittels welcher die die Verfestigung des flüssigen Metalls bewirkende, gekühlte und sich drehende Giessrollenoberfläche 2a bzw. 3a von Metalloxyden, Schlacke oder anderen Verunreinigungen kontinuierlich befreit wird, bevor sie wieder mit dem flüssigen Metall in Kontakt kommt.

Erfindungsgemäss wird die Oberflächenreinigung mittels einer am Umfang der jeweiligen Giessrolle 2, 3 angeordneten Lasereinheit 25 (mit einem oder mehreren die jeweiligen Giessrolle 2, 3 über ihre Gesamtlänge beaufschlagenden Laserstrahl) oder mittels mehreren Laserstrahleinheiten 25 durchgeführt. Bei der letztgenannten Variante mit mehreren Laserstrahleinheiten 25 werden diese - wie Fig. 2 zeigt - nebeneinander in einer oder mehreren Reihen angeordnet und über die Gesamtlänge der jeweiligen Giessrolle 2, 3 verteilt. Dabei wird dafür gesorgt, dass die Laserstrahlen vollständig und gleichmässig die Giessrollenoberfläche 2a, 3a über die Gesamtlänge beaufschlagen. Die Laserstrahleinheiten 25 können ortsfest in einem Abstand zur Giessrolle oder in Achsrichtung der Giessrollen 2, 3 beweglich angeordnet sein.

Die Laserstrahlen können derart aufeinander abgestimmt werden, dass keine Füge- bzw. Überlappungsstellen entstehen. Sie wirken extrem schnell und erzeugen extrem hohe Lokaltemperaturen, so dass die Verunreinigungen verdampfen oder wegsprengen. Auf der Giessrollenoberfläche 2a, 3a entstehen keine Kratzspuren oder Abtragungen, weil die extrem kurze und lokal begrenzte Einwirkung der Strahlung sehr schonend wirkt. Da die Rollenoberflächen 2a, 3a den Laserstrahl im Gegensatz zur Deckschicht nicht aufnimmt, sondern reflektiert, stoppt der Reinigungsprozess.

Somit werden die Verhältnisse zwischen den Giessrollenoberflächen 2a, 3a und der Metallschmelze während der gesamten Giessperiode durch die Reinigungsgeräte nicht beeinträchtigt und somit die Qualität des vergossenen Bandes nicht beeinflusst. Die Standzeiten der Giessrollenoberflächen bzw. der Giessrollen-Mäntel werden verlängert.

Für die durch die Laserstrahleinheit bzw. die Laserstrahleinheiten 25 abgetrennten Verunreinigungen ist eine Absaug- und Filtervorrichtung 26 vorgesehen. Um die Giessrollenoberflächen vor Verunreinigung durch die dem Flüssigstahl entweichenden Gase bzw. Rauch zu schützen, werden diese zusammen mit eingebrachtem Inertgas aus der Kammer 10 abgeführt. Um Spritzer von der Giessrolle insbesondere beim Angiessen fernzuhalten, ist ein Spritzschutz 44 vorgesehen.

Die Laserstrahlreinigung bzw. die Beseitigung von Oxiden kann unter Umständen selbsttätig abgebrochen werden: wenn sich keine Oxide mehr auf der Giessrollenoberfläche befinden, wird der Laserstrahl reflektiert und somit die Einwirkung auf die Giessrollenoberfläche eingestellt, so dass diese keine Schädigung erleidet.

Die erfindungsgemässe Vorrichtung 20 zur Oberflächenreinigung der jeweiligen Giessrolle 2, 3 kann neben der Laserstrahleinheit bzw. den Laserstrahleinheiten 25 mindestens eine weitere zusätzliche Reinigungseinheit zur mechanischen, chemischen, galvanischen und/oder thermischen Reinigung der Giessrollenoberfläche 2a, 3a aufweisen, die der Laserstrahleinheit bzw. den Laserstrahleinheiten 25 in Drehrichtung D₂, D₃ der Giessrolle vor- und/oder nachgeschaltet werden kann.

So wird mit Vorteil der Laserstrahleinheit bzw. den Laserstrahleinheiten 25 Abstreifer 30, 30' zum Abstreifen von grösseren Verunreinigungen in Drehrichtung D₂, D₃ der Giessrolle 2, 3 vorgeschaltet, die sich über die Gesamtlänge der jeweiligen Giessrolle 2, 3 und über den die Mantelfläche anschliessenden Bereich der Stirnseite erstrecken. Diesen schliessen auf der dem Band 4 abgekehrten Seite eine erste berührungslos zur Rollenoberfläche 2a angeordnete Bürste 35 sowie weitere Bürsten 35', welche stirnseitig angeordnet sind, und ein diese umgebende Absaughaube 34, 36 an, durch welche die von den Bürsten 35, 35' gelösten Schmutzpartikel abgesaugt werden. Zusätzlich kann auch eine Sandstrahlvorrichtung 31 mit einer Sandabsaugung und Sandwiederaufbereitung 32 (oder eine Reihe solcher Vorrichtungen 31, vgl. Fig.2) der Laserstrahleinheit bzw. den Laserstrahleinheiten 25 vorgeschaltet werden. Es könnten auch noch zusätzliche, aus der Zeichnung nicht ersichtliche Bürsten oder Reinigungsbänder vor der Laserstrahleinheit bzw. den Laserstrahleinheiten 25 eingesetzt werden.

Der Laserstrahleinheit bzw. den Laserstrahleinheiten 25 wird mit Vorteil eine sich über die Gesamtlänge der jeweiligen Giessrolle 2, 3 erstreckende Reinigungsbürste 45 in Drehrichtung D₂, D₃ der Giessrolle 2, 3 nachgeschaltet, mit der die allfälligen Rückstände vollständig entfernt werden können. Die Reinigungsbürste 45 ist gemäss Fig. 1 vorzugsweise in einer Einhausung 47 untergebracht, aus welcher die Restpartikel mittels einer Absaugvorrichtung 46 entfernt werden. Eine solche Reinigungsbürste 45 kann allerdings wesentlich weicher sein als herkömmliche Reinigungsbürsten, und wird auch mit weniger Anpresskraft verwendet. Derartige Reinigungsbürsten weisen somit auch längere Standzeiten auf und verursachen keine Beschädigungen der Giessrollenoberflächen 2a, 3a.

Es wäre auch eine gemeinsame Einhausung von Bürsten oder Reinigungsbändern und den Lasereinheiten möglich, wodurch die Abführung und Filterung der abgelösten Verunreinigungen vereinfacht wäre. Zudem könnte die gesamte Reinigungsvorrichtung 20 als Einheit beispielsweise beim Giessrollenwechsel in einfacher Weise z.B. abgekippt werden.

Der Zustand der gereinigten Giessrollenoberfläche 2a, 3a, die Position, die Temperatur sowie das Profil der Giessrolle werden überwacht, wozu eine Messvorrichtung 40 vorhanden ist, die vorzugsweise eine Anzahl von nebeneinander oder versetzt angeordneten, über die Giessrollenlänge verteilten Sensoren umfasst (vgl. insbesondere Fig. 2).

Die erfindungsgemässe Vorrichtung zur Oberflächenreinigung/ Erneuerung von Giessrollen kann während des Giessbetriebs bzw. während der gesamten Giessperiode, in den Wartungspositionen oder in einer externen Werkstatt eingesetzt werden. Sie ist kompakt und wartungsarm.

Die Partikelstrahler und/oder Laserstrahleinheit bzw. die Laserstrahleinheiten 25, die Endreinigung mit Absaugung, eine Inertgasversorgung sowie ein Spritzschutz bilden ein Gesamtsystem, welches eine optimale Reinigung der Rollenoberflächen gewährleistet.

Eine mechanische Reinigung kann auch durch Schaber oder Kratzer ausgeführt werden. Bei einem Partikelstrahl für die Reinigung kann organische, keramische, metallische Partikel, Kunststoffpartikel oder Trockeneis verwendet werden. Es ist auch ein Abdrehen, Fräsen, oder ein Schleifen dieser Oberflächen möglich.

Eine chemische bzw. eine chemisch-mechanische Reinigung kann auch angewendet werden, beispielsweise in Form von Ätzen, vorzugsweise mit einer bestimmten Säure, oder in Form von Ablaugen. Des weiteren kann eine Reinigung auch durch Ultraschall mit einem flüssigen Trägermedium erfolgen.

Eine thermische Reinigung ist ebenfalls denkbar. Hierbei wird durch gezieltes Aufheizen an der Rollenoberfläche ein Schmelzen bzw. Wegbrennen der Oberflächenablagerungen erwirkt, wobei die geschmolzenen Ablagerungen abgetupft oder anderweitig entfernt werden.

Die mindestens eine Laserstrahleinheit 25 ist auch zur Erneuerung der Giessrollenoberfläche während oder ausserhalb des Betriebes einsetzbar, zum Beispiel für die Erzeugung von Grübchen (Dimples oder Texturen). Solche Texturen könnten auch durch andere Mittel, wie zum Beispiel durch Diamanten, Nadeln, Druckluft-Nadelklopfer oder Randrierwalze wieder hergestellt werden. Möglich ist auch, dies durch den erwähnten Partikelstrahl mit keramischen Partikeln, Kunststoffpartikeln, Metallpartikeln etc. herbeizuführen.

Die Reinigungsgeräte können zur Reinigung der Inline-Walzwerksrollen sind einzeln oder als System insbesondere bei langen Sequenzen eingesetzt werden.

## Patentansprüche

1. Vorrichtung zur kontinuierlichen Oberflächenreinigung von drehbeweglichen Giessrollen (2, 3) einer Bandgiessmaschine, bei welcher zwischen die beiden Giessrollen (2, 3) und zwei in deren Seitenbereich angeordneten Seitenabdichtungen (5) ein Schmelzbad (8) erzeugbar ist, und eine durch einen Gehäuseteil (11) oberhalb des Schmelzbades gebildete Kammer (10) vorgesehen ist, **dadurch gekennzeichnet, dass** der Gehäuseteil (11) mit je einem mit der jeweiligen Giessrolle (2, 3) und den jeweiligen Seitenabdichtungen (5) zusammenwirkenden Dichtsystem (12, 13) ausgestattet ist, dass am Umfang der jeweiligen Giessrolle (2, 3) mehrere nebeneinander angeordnete, über die Giessrollenlänge verteilte Laserstrahleinheiten (25) angeordnet sind, mittels denen die Giessrollenoberfläche (2a, 3a) über die gesamte Giessrollenlänge mit mehreren Laserstrahlen beaufschlagbar ist, und dass eine oder mehrere zusätzliche Reinigungseinheiten (30, 31, 35, 45) zur mechanischen, chemischen, galvanischen und/oder thermischen Reinigung der Giessrollenoberfläche am Umfang der jeweiligen Giessrolle (2, 3) angeordnet sind, welche den Laserstrahleinheiten (25) in Drehrichtung (D2, D3) der jeweiligen Giessrolle vor- und/oder nachgeschaltet sind.

2. Vorrichtung nach Anspruch 1, **dadurch gekennzeichnet, dass** die Laserstrahleinheiten (25) ortsfest in einem Abstand zur Giessrolle oder in Längsrichtung der Giessrolle (2, 3) beweglich angeordnet sind.

3. Vorrichtung nach Anspruch 1, **dadurch gekennzeichnet, dass** die Laserstrahleinheiten (25) sowie die zusätzlichen Reinigungseinheiten (30, 31, 35, 45) mit Absaug- und Filtervorrichtungen (26, 32, 36, 46) versehen sind.

4. Vorrichtung nach Anspruch 3, **dadurch gekennzeichnet, dass** den Laserstrahleinheiten (25) und den zusätzlichen Reinigungseinheiten (30, 31, 35, 45) eine gemeinsame Einhausung zugeordnet ist.

5. Vorrichtung nach einem der Ansprüche 2 bis 4, **dadurch gekennzeichnet, dass** den Laserstrahleinheiten (25) Abstreifer (30, 30') und/oder Bürsten (35, 35') zum Entfernen von grösseren Verunreinigungen in Drehrichtung (D₂, D₃) der jeweiligen Giessrolle (2, 3) auf der Stirn- und Mantelfläche vorgeschaltet ist.

6. Vorrichtung nach einem der Ansprüche 3 bis 5, **dadurch gekennzeichnet, dass** den Laserstrahleinheiten (25) eine Partikelstrahlvorrichtung (31) in Drehrichtung (D₂, D₃) der jeweiligen Giessrolle (2, 3) vor- oder nachgeschaltet ist.

7. Vorrichtung nach einem der Ansprüche 3 bis 6, **dadurch gekennzeichnet, dass** den Laserstrahleinheiten (25) mindestens eine Reinigungsbürste (45) mit Absaugung zur Entfernung allfälliger Rückstände in Drehrichtung (D₂, D₃) der jeweiligen Giessrolle (2, 3) nachgeschaltet sind.

8. Vorrichtung nach Anspruch 6, **dadurch gekennzeichnet, dass** die Abstreifer, die berührungslosen Bürsten (35, 35'), Partikelstrahler und/oder die Laserstrahleinheiten (25), die Endreinigung mit Absaugung, eine Inertgasversorgung, ein Spritzschutz sowie ein Gas- bzw. Rauchabzug, der die Gase bzw. den Rauch aus der Kammer (10) abführt, ein Gesamtsystem bilden.

## Claims

1. Apparatus for the continuous surface cleaning of rotationally movable casting rolls (2, 3) of a strip-casting machine, with which a molten bath (8) is producible between the two casting rolls (2, 3) and two sealing elements (5) arranged in the lateral area of them, and a chamber (10) is equipped formed by a housing part (11) above the molten bath, **characterised in that**
the housing part (11) is equipped with a sealing system (12, 13) co-operating with the respective casting roll (2, 3) and the respective lateral sealing elements (5), that a plurality of laser beam units (25) are arranged side by side on the circumference of the respective casting roll (2, 3) and are distributed over the casting-roll length by means of which the casting-roll surface (2a, 3a) can be acted upon with several laser beams over the entire casting-roll length, and that one or more additional cleaning units (30, 31, 35, 45) for mechanical, chemical, galvanic and/or thermal cleaning of the casting roll surface are arranged at the circumference of the respective casting roll (2, 3), which are connected upstream and/or downstream to the laser beam units (25) in the direction of rotation (D₂, D₃) of the respective casting roll.

2. Apparatus according to claim 1, **characterised in that** laser beam units (25) are arranged fixedly at a distance from the casting roll or movably in the longitudinal direction of the casting roll (2, 3).

3. Apparatus according to claim 1, **characterised in that** the laser beam units (25) and the additional cleaning units (30, 31, 35, 45) are equipped with suction and filter devices (26, 32, 36, 46).

4. Apparatus according to claim 3, **characterised in that** a common housing is assigned to the laser beam units (25) and the additional cleaning units (30, 31, 35, 45).

5. Apparatus according to one of claims 2 to 4, **characterised in that** scrapers (30, 30') and/or brushes (35, 35') for removal of larger contaminants are connected upstream of the laser beam units (25) in the direction of rotation (D₂, D₃) of the respective casting roll (2, 3) on the front- and covering area.

6. Apparatus according to one of claims 3 to 5, **characterised in that** a particle blasting device (31) is connected upstream or downstream of the laser beam units (25) in the direction of rotation (D₂, D₃) of the respective casting roll (2, 3).

7. Apparatus according to one of claims 3 to 5, **characterised in that** at least one cleaning brush (45) with a suction system for removal of any residues are connected downstream of the laser beam units (25) in the direction of rotation (D₂, D₃) of the respective casting roll (2, 3).

8. Apparatus according to claim 6, **characterised in that** the scraper, the contactless brushes (35, 35'), particle blaster and/or the laser beam units (25), the final cleaning with suction, an inert gas supply, a splash protector and a gas or smoke extractor, which conducts the gases and/or smoke out of the chamber (10), form a complete system.

## Revendications

1. Dispositif servant au nettoyage en surface en continu de rouleaux (2, 3) de coulée mobiles en rotation d'une machine de coulée en bande, dans lequel un bain (8) de fusion peut être produit entre les deux rouleaux (2, 3) de coulée et deux joints latéraux (5) disposés dans la zone latérale de ces rouleaux, et dans lequel une chambre (10) formée par une partie boîtier (11) au-dessus du bain de fusion est prévue, **caractérisé en ce que**
la partie boîtier (11) est dotée respectivement d'un système (12, 13) d'étanchéité en interaction avec chaque rouleau (2, 3) de coulée et les joints latéraux (5) respectifs, **en ce qu'**à la périphérie de chaque rouleau (2, 3) de coulée sont disposées plusieurs unités (25) de faisceaux laser, agencées les unes à côté des autres et réparties sur la longueur des rouleaux de coulée, au moyen desquelles la surface (2a, 3a) des rouleaux de coulée est soumise à l'action, sur toute la longueur du rouleau, de plusieurs faisceaux laser, et **en ce qu'**une ou plusieurs unités (30, 31, 35, 45) de nettoyage supplémentaires sont disposées à la périphérie de chaque rouleau (2, 3) de coulée pour le nettoyage mécanique, chimique, galvanique et/ou thermique de la surface des rouleaux de coulée, unités qui sont montées en amont et/ou en aval des unités (25) de faisceaux laser dans le sens (D2, D3) de rotation de chaque rouleau de coulée.

2. Dispositif selon la revendication 1, **caractérisé en ce que** les unités (25) de faisceaux laser sont disposées de manière fixe à une distance du rouleau de coulée ou de manière mobile dans le sens longitudinal du rouleau (2, 3) de coulée.

3. Dispositif selon la revendication 1, **caractérisé en ce que** les unités (25) de faisceaux laser ainsi que les unités (30, 31, 35, 45) de nettoyage supplémentaires sont dotées de dispositifs (26, 32, 36, 46) d'aspiration et de filtrage.

4. Dispositif selon la revendication 3, **caractérisé en ce qu'**une enceinte commune est associée aux unités (25) de faisceaux laser et aux unités (30, 31, 35, 45) de nettoyage supplémentaires.

5. Dispositif selon l'une quelconque des revendications 2 à 4, **caractérisé en ce que** des racleurs (30, 30') et/ou des brosses (35, 35') servant à enlever les plus grosses saletés sont monté(e)s en amont des unités (25) de faisceaux laser dans le sens (D2, D3) de rotation de chaque rouleau (2, 3) de coulée sur la face frontale et la surface latérale.

6. Dispositif selon l'une quelconque des revendications 3 à 5, **caractérisé en ce qu'**un dispositif (31) de faisceaux de particules est monté en amont ou en aval des unités (25) de faisceaux laser dans le sens (D2, D3) de rotation de chaque rouleau (2, 3) de coulée.

7. Dispositif selon l'une quelconque des revendications 3 à 6, **caractérisé en ce qu'**au moins une brosse (45) de nettoyage avec aspiration est montée en aval des unités (25) de faisceaux laser, dans le sens (D2, D3) de rotation de chaque rouleau (2, 3) de coulée pour enlever d'éventuels résidus.

8. Dispositif selon la revendication 6, **caractérisé en ce que** les racleurs, les brosses (35, 35') sans contact, des émetteurs de particules et/ou les unités (25) de faisceaux laser, le nettoyage final avec aspiration, une alimentation en gaz inerte, une protection contre les projections ainsi qu'une évacuation de gaz ou de fumée, qui évacue les gaz ou la fumée de la chambre (10), forment un système global.
